# EUROPÄISCHE PATENTSCHRIFT

(11) **EP 0 023 373 B1**
(45) Veröffentlichungstag und Bekanntmachung des Hinweises auf die Patenterteilung: **12.10.1983**
(21) Anmeldenummer: 80200681.7
(22) Anmeldetag: 12.07.1980
(51) Int. Cl.: E04C 3/04, E04C 3/32

(54) **Profileisen zur Verwendung als Gurt oder Ständer in Fachwerkträgern und ähnlichen Baustrukturen**
Rolled section for use as a flange or a post in truss girders and similar constructional elements
Profilé servant de membrure ou de montant dans des poutres en treillis et dans des structures de construction similaires

(30) Priorität: 26.07.1979 IT 2471779
(43) Veröffentlichungstag der Anmeldung: 04.02.1981
(73) Patentinhaber: Pantalone, Antonio, I-20133 Milano (IT)
(72) Erfinder: Pantalone, Antonio, I-20133 Milano (IT)
(74) Vertreter: Henke, Erwin

## Beschreibung

Die Erfindung betrifft en Profileisen zur Verwendung als Gurt oder Ständer in Fachwerkträgern oder ähnlichen Baustrukturen mit den Merkmalen gemäss dem Oberbegriff des Patentanspruchs.

Baustrukturen, wie beispielsweise Fachwerke wurden bisher unter Verwendung von vier Gurten oder Ständern aus warm- oder kaltgewalzten Profileisen hergestellt, die untereinander durch Wandstäbe verbunden wurden.

Insbesondere wurden hierfür warmgewalzte 1-Profile mit breiten, normalen oder schmalen Flanschen verwendet.

Die Breitflansch - 1-Profile weisen den Nachteil eines übermässigen Gewichtes auf, so dass sie sich nicht für wirtschaftliche Leichtstrukturen eignen. Nachdem diese Profile zwei verschiedene Symmetrieachsen besitzen, ergibt sich ferner an den beiden Hauptseiten des Fachwerkes eine unterschiedliche Befestigungsart der Wandstäbe.

I-Profile mit normalen oder schmalen Flanschen besitzen wohl den ersteren gegenüber ein geringeres Gewicht, doch haben sie beträchtlich unterschiedliche Trägheitshalbmesser und erfordern daher eine starke Überdimensionierung an der Seite geringerer Trägheit, während die unterschiedliche Befestigung der Wandstäbe an den beiden Seiten noch stärker ausgeprägt ist.

Auch für U-Profile gelten die gleichen Überlegungen wie für I-Profile mit normalen oder schmalen Flanschen.

Winkelprofile mit gleichbreiten Flanschen sind dank der Einfachheit der Anbringung der Anschlussteile für die Wandstäbe vorteilhaft, da die beiden Flansche gemäss der Profilkante angeordnet sind, doch ist ihr geringster Trägheitshalbmesser sehr klein, was erhebliche Überdimensionierungen erforderlich macht. Nachdem ferner der Schwerpunkt dieser Winkelprofile ausserhalb der Ebenen der beiden Flanschen liegt, ergeben sich stets Nebenwirkungen, wie Biegemomente, die Überdimensionierungen erforderlich machen und daher beachtliche Eigengewichte zur Folge haben.

Es werden auch Rohrprofile mit kreisförmigem oder quadratischem Querschnitt angewandt, wobei insbesondere die letzteren eine gewisse Einfachheit der Zeichnung und der Montage mit sich bringen, da sie an zwei zueinander rechtwinkelig stehenden Seiten gleiche Symmetrieachsen besitzen. Sie haben auch grosse Trägheitshalbmesser und können daher mit geringem Gewicht ohne Überdimensionierung hergestellt werden, doch sind ihre Herstellungskosten zufolge der Notwendigkeit, die Elemente untereinander dicht zu verschweissen (im Einklang mit den Bestimmungen zur Rostverhütung) übermässig gross. Es ergibt sich daher die Notwendigkeit, bei runden Rohren den Schnitt zu fassonieren und bei quadratischen und runden Rohren das Teil zur Schweissung am Umfang zu bewegen.

AusderUS-A-3 110 535 ist ein Schaltschrank mit einem aus Profileisen hergestellten Gerüst bekannt, wobei als Eckständer offene, rechtwinklige Winkeleisen mit gleichlangen Flanschen Verwendung finden.

An den freien Enden der Flansche ist je ein erster Schenkel im rechten Winkel zum jeweiligen Flansch und in der gleichen Richtung wie der andere Flansch angeordnet und dieser erste Schenkel ist durch einen zweiten Schenkel verlängert, der im rechten Winkel zum ersten Schenkel in einer sich vom jeweiligen anderen Flansch des Winkeleisens entfernenden Richtung angeordnet ist.

An diesen Winkeleisen sind Wandteile befestigt und ferner ist an ihnen eine Tür angelenkt. Sowohl die Wandteile als auch die Tür bestehen aus einem ebenen Blech und weisen rechtwinklig nach innen umgebogene Umfangsflanschen auf.

Die Länge der ersten Schenkel der Winkeleisen ist unabhängig von der Flanschlänge so bemessen, dass im zusammengebauten Zustand des Schrankes die Aussenflächen der Wandteile und der Tür mit den Aussenflächen der als Eckständer dienenden Winkeleisen fluchten. Die Länge der zweiten Schenkel ist willkürlich bemessen, sie muss nur genügend gross sein, um an ihnen Befestigungsmittel anbringen zu können.

Die Formgebung der Winkeleisen, welche bei diesem bekannten Schrank zur Anwendung kommen, ist somit lediglich durch die Art und Weise des Zusammenbaues des Schrankes sowie durch die Gestaltung der Wandteile und der Tür des Schrankes bestimmt, während Probleme statischer Natur, wie insbesondere solche zufolge Biegebeanspruchungen, hier nicht angesprochen sind und im wesentlichen auch nicht auftreten.

Bekannt ist ferner aus der DE-A-2 654 239 ein Schaltschrank mit einem aus Profilstäben hergestellten Gerüst, bei dem geschlossene Holmprofilstäbe zur Anwendung kommen, die auf mindestens einer Seite einen gelochten Flansch aufweisen. Damit soll ausser einer grossen Stabilität ein einfaches und zuverlässiges Verbinden der einzelnen Holmprofilstäbe zu einem Gerüst ermöglicht werden.

Aufgabe der Erfindung ist es, ein Profileisen zur Verwendung als Gurt oder Ständer in Baustrukturen im allgemeinen und insbesondere in Fachwerkträgern zu schaffen, welches die Nachteile der bisher verwendeten Profileisen beseitigt und eine einfache Befestigung der Wandstäbe gestattet, ohne dass dieselben Biegemomente hervorrufen.

Zur Lösung dieser Aufgabe wird erfindungsgemäss von einem offenen, rechtwinkligen Winkeleisen ausgegangen, wie es aus der US-A-3 110 535 bekannt ist, wobei dieses Winkeleisen derart ausgebildet wird, dass die ersten und zweiten Schenkel je eine Länge besitzen, die genau der halben Länge eines Flansches des Winkeleisens gleich ist, so dass die durch die Mitten der Verlängerungsschenkel verlaufenden Ebenen durch die Schwenkachse des Profils verlaufen.

Mit einem Profileisen dieser Art erreicht man, dass sich die Wirkungslinien der über die Anschlussteile der Wandstäbe auf den Gurt bzw. den Ständer einwirkenden Kräfte auf der Schwerachse des Profileisens schneiden, so dass die auf Biegemomente zurückzuführenden Nebenwirkungen praktisch null sind. Nachdem das Profileisen ferner ebene, aufeinander im rechten Winkel stehende Endschenkel besitzt, lassen sich die Anschlussteile für die Wandstäbe einfach und völlig symmetrisch auf beiden Seiten befestigen. Das erfindungsgemässe Profileisen hat auch einen grossen Trägheitshalbmesser, so dass übermässige Überdimensionierungen vermieden werden können und das Profileisen folglich ein beschränktes Eigengewicht besitzt, welches es gestattet, unter sonst gleichen Bedingungen grössere Lichtweiten mit geringerem Stich zu überbrücken.

Ein weiterer Vorteil des erfindungsgemässen Profileisens ist der, dass zur Ausführung der Konstruktion für den Fachwerkträger geringere Zeiten erforderlich sind, da man lediglich die Lage der Anschlussteile für die Wandstäbe festlegen braucht, wobei die Anschlussteile in Form von Platten, Winkeln oder dergleichen ausgebildet sein können, die an den betreffenden Stellen angeschraubt oder auch angeschweisst werden können. Es ergibt sich somit eine besonders einfache Konstruktion und Montage unter Heranziehung billiger Standardteile.

Das erfindungsgemässe Profileisen zur Verwendung als Gurt oder Ständer ist in der einzigen Zeichnungsfigur im Querschnitt dargestellt.

Das allgemein mit 10 bezeichnete Profil besteht aus einem offenen, rechtwinkligen Winkeleisen mit zwei gleich langen Flanschen 11, 11 a, von deren freien Enden aus sich abgebogene Verlängerungsschenkel 12, 13 bzw. 12a, 13a erstrecken. Insbesondere ist ein erster Schenkel 12 bzw. 12a vorhanden, dessen Länge gleich der halben Länge eines Flansches 11 bzw. 11 a des Winkeleisens ist und der im rechten Winkel zu dem zugehörigen Flansch 11 bzw. 11 a in der gleichen Richtung wie der andere Flansch des Winkeleisens steht. Ferner ist ein zweiter Schenkel 13 bzw. 13a vorhanden, dessen Länge ebenfalls gleich der halben Länge eines Flansches 11 bzw. 11 a des Winkeleisens ist und der bezüglich des ersten Schenkels 12 bzw. 12a im rechten Winkel steht und sich in einer Richtung derart erstreckt, dass er sich vom anderen Flansch 11 a bzw. 11 des Winkeleisens entfernt.

Es erscheint klar, dass es sich um ein völlig symmetrisches Profil handelt, dessen mit G bezeichnete Schwerachse durch die Schnittlinie der beiden, durch die Mitten der Verlängerungsschenkel 13 und 13a verlaufenden Ebenen gebildet ist.

Wenn an diesen Schenkeln 13, 13a des Profils 10 Anschlussteile in Form von Platten, Winkelplatten oder ähnlichen Elementen angeschraubt (wie auf der Zeichnung angedeutet) oder auch angeschweisst werden, an denen wieder die Wandstäbe des Fachwerkträgers befestigt werden, dann können an beiden Seiten des Gurts oder Ständers nicht nur dieselben Anschlussteile verwendet werden, sondern es ist auch ersichtlich, dass sich die Wirkungslinien der über die Anschlussteile auf das Profil einwirkenden Kräfte auf der Schwerachse des Profils schneiden, so dass keinerlei Biegemomente entstehen, die zu schädlichen Nebenwirkungen führen könnten.

Bei der dargestellten Ausführungsform bestehen die Anschlussteile für die Wandstäbe 14, 15 aus einer mittels einer Rippe 17 verstärkten Winkelplatte 16, die an zwei Seiten an den Schenkeln 13, 13a des Profils 10 befestigt ist. Auf diese Weise wird auch jegliche Gefahr eines Verbiegens der Schenkel 12, 12a in bezug auf die betreffenden Flansche 11, 11 a des Profils beseitigt.

Es ist auch ersichtlich, dass das erfindungsgegemässe Profil einen grossen Trägheitshalbmesser besitzt, so dass es mit geringem Eigengewicht ausgeführt und für Leichtstrukturen verwendet werden kann, die auch grosse Lichtweiten mit kleinem Stich überbrücken können.

Das Profil nach der Erfindung kann im Kaltbiegeverfahren hergestellt werden, obwohl es auch ohne weiters möglich ist, es im Warmwalzverfahren herzustellen.

## Patentansprüche

Profileisen zur Verwendung als Gurt oder Ständer in Fachwerkträgern und ähnlichen Baustrukturen, bestehend aus einem offenen, rechtwinkligen Winkeleisen (10) mit gleichlangen Flanschen (11, 11a), an deren freien Enden je ein erster Schenkel (12 bzw. 12a) im rechten Winkel zum jeweiligen Flansch (11 bzw. 11 a) und in der gleichen Richtung wie der andere Flansch (11 a bzw. 11) angeordnet ist, wobei dieser erste Schenkel (12 bzw. 12a) durch einen zweiten Schenkel (13 bzw. 13a) verlängert ist, der im rechten Winkel zum ersten Schenkel (12 bzw. 12a) in einer sich vom jeweiligen anderen Flansch (11a a bzw. 11) des Winkeleisens (10) entfernenden Richtung angeordnet ist, dadurch gekennzeichnet, dass die ersten Schenkel (12, 12a) und die zweiten Schenkel (13, 13a) je eine Länge besitzen, die genau der halben Länge eines Flansches (11 bzw. 11 a) des Winkeleisens (10) gleich ist, so dass die durch die Mitten der Verlängerungsschenkel (13, 13a) verlaufenden Ebenen durch die Schwerachse (G) des Profils verlaufen.

## Claims

A section iron for use as brace or upright in lattice girders and similar constructions, consisting of an equal-sided (11, 11 a) right-angled angle-iron (10), there being disposed at the free ends of each side a first flange (12 or 12a) at right-angles with respect to the related side (11 or 11 a) and in the same direction as the other side (11 a or 11 ), said first flange (12 or 12a) being extended from a second flange (13 or 13a) disposed at right-angles with respect to the first flange (12 or 12a) in a direction going away from the related other side (11 a or 11) of the angle-iron (10), characterised by the fact that the first flanges (12, 12a) and the second flanges (13, 13a) are each of a length exactly equal to half the length of one side (11 or 11 a) of the angle-iron (10), so that the planes passing through the centres of the extension flanges (13, 13a) pass through the gravity axis (G) of the section iron.

## Revendications

Profil destiné à être utilisé comme tirant ou montant en poutrage à treillis et constructions similaires, constitué par une cornière (10) ouverte à angle droit à côtés égaux (11, 11 a), aux extrémités libres de chacun étant disposée une première aile (12, 12a) à angle droit vis-à-vis du côté relatif (11, 11 a) et dans la même direction de l'autre côté (11a,11 cette première aile (12, 12a) étant prolongée par une deuxième aile (13, 13a) disposée à angle droit vis-à-vis de la première aile (12, 12a) dans une direction qui l'éloigne vis-à-vis de l'autre côté (11a, 11) de la cornière (10), caractérisé par le fait que les premières ailes (12, 12a) et les deuxièmes ailes (13, 13a) possèdent chacune une longueur exactement égale à moitié de la longueur d'un côté (11, 11 a) de la cornière, de sorte que les plans passant par les centres des ailes de prolongement passent à travers l'axe de gravité (G) du profil.
